# EUROPÄISCHE PATENTSCHRIFT

(11) **EP 1 284 004 B1**
(45) Veröffentlichungstag und Bekanntmachung des Hinweises auf die Patenterteilung: **16.06.2004**
(21) Anmeldenummer: 01921224.0
(22) Anmeldetag: 21.03.2001
(51) Int. Cl.: H01F 38/14

(54) **INDUKTIVER ÜBERTRAGER BESTEHEND AUS ZWEI SPULEN MIT JE EINEM KERN**
INDUCTIVE TRANSLATOR COMPOSED OF TWO SPOOLS WITH RESPECTIVE CORES
TRANSLATEUR INDUCTIF CONSTITUE DE DEUX BOBINES AYANT CHACUNE UN NOYAU

(30) Priorität: 13.05.2000 DE 10023592
(43) Veröffentlichungstag der Anmeldung: 19.02.2003
(73) Patentinhaber: ROBERT BOSCH GMBH, 70442 Stuttgart (DE)
(72) Erfinder: SCHIRMER, Juergen, 69124 Heidelberg (DE)
(86) Internationale Anmeldenummer: PCT/DE2001/001075
(87) Internationale Veröffentlichungsnummer: WO 2001/088931

(56) Entgegenhaltungen:
- EP-A- 0 357 829
- EP-A- 0 926 690
- DE-A- 2 117 611
- US-A- 5 598 134
- PATENT ABSTRACTS OF JAPAN vol. 2000, no. 05, 14. September 2000 (2000-09-14) & JP 2000 046512 A (FURUKAWA ELECTRIC CO LTD:THE), 18. Februar 2000 (2000-02-18)

## Beschreibung

### Stand der Technik

Die Erfindung betrifft einen induktiven Übertrager bestehend aus zwei Spulen mit je einem Kern.

Solche induktiven Übertrager werden für die Übertragung von Daten und/oder Energie zwischen zwei sich relativ zueinander bewegenden Teilen verwendet; z. B. in Form von Drehübertragern zur Übertragung von Daten und/oder Energie in sich drehenden Teilen (z. B. Lenkrädern in Kfz) oder in Form von Linearübertragern bei linear zueinander bewegten Teilen. Die Übertrager bestehen dabei aus zwei Spulen mit je einem Kern, wobei die beiden Kerne relativ zueinander bewegbar sind. Die Datenund/oder Energieübertragung erfolgt mittels Induktion (Trafo-Prinzip).

In der EP-A-0357829 wird ein induktiver Übertrager offenbart, der aus zwei Spulen mit je einem Kern besteht. Die beiden Kerne sind relativ zueinander bewegbar. Der Übertrager ist zusätzlich ausgestattet mit einer oszillierenden Schaltung, welche mit einer der beiden Spulen verbunden ist. Mit dieser Schaltung werden Schalter angesteuert. Diese Schalter werden von mehreren Magneten ein- oder abgeschaltet. Die oszillierende Schaltung dient zur Abschaltung der Spule, wenn eine Grenzwertfrequenz erreicht wird. Hier ist ein erstes System vorhanden, mit dem die Übertragung der Daten oder der Energie bestimmt wird. Bei einem zweiten, völlig unabhängig vom anderen System arbeitenden Verfahren bzw. System wird die Position bestimmt.

Auch im Patent Abstract of Japan, Vol. 2000, No. 05, 14. September 2000 und JP 2000-046512 A (Furukawa Electric Co. Ltd: Thi), 18. Februar 2000, Abstract ist ein eigenes Positionsmesssystem vorhanden. Der Winkel bzw. die Position wird auch hier unabhängig von der Übertragung zwischen zwei Spulen erfasst. Dies bedeutet, dass zwei unabhängig voneinander arbeitende Systeme vorhanden sind.

Weiterhin ist es bekannt, die relative Position zweier relativ zueinander bewegbarer Teile mit Hilfe magnetischer Meßmethoden zu ermitteln.

Sollen sowohl eine Übertragung von Daten und/oder Energie als auch eine Bestimmung der Positon der beiden Teile zueinander erfolgen, wurden bisher zwei getrennte Systeme verwendet, von denen das eine zur Übertragung der Daten und/oder der Energie und das andere zur Bestimmung der relativen Position diente. Dies führte zu einem erhöhten Platzbedarf, zu einer Vielzahl von Bauteilen und zu hohen Kosten.

### Vorteile der Erfindung

Der erfindungsgemäße induktive Übertrager mit den Merkmalen des Anspruchs 1 hat demgegenüber den Vorteil, daß der Übertrager sehr klein und kompakt baut. Da zwei getrennte Systeme mit unterschiedlichen Funktionen in einem einzigen induktiven übertrager System integriert sind, reduziert sich die Zahl der Einzelteile. Dies führt zu einer Kostenersparnis bei gleicher Funktionalität.

Durch die in den Unteransprüchen aufgeführten Merkmale sind vorteilhafte Weiterbildungen des im Anspruch 1 angegebenen induktiven Übertragers möglich.

### Zeichnung

Zwei Ausführungsbeispiele der Erfindung sind in den Zeichnungen dargestellt und in der nachfolgenden Beschreibung näher erläutert. Es zeigt:
Figur 1 einen Schnitt durch einen induktiven Übertrager in Form eines Drehübertragers,
Figur 2 einen induktiven Übertrager in Form eines Linearübertragers, und
Figur 3 einen Schnitt in Richtung A-A nach Figur 2.

### Beschreibung der Ausführungsbeispiele

In Figur 1 ist eine erste Ausführungsform der Erfindung dargestellt. Bei dieser Ausführungsform ist der induktive Übertrager als Drehübertrager ausgebildet. Er besteht aus zwei Spulen 1, 2 mit je einem ringförmigen Kern 3, 4, von denen einer - im Ausführungsbeispiel der Kern 3 - um eine Achse Z drehbar gelagert ist. Die beiden Kerne 3, 4 können im Querschnitt L-förmig ausgebildet sein. Der dem Kern 4 zugewandte Schenkel des L von Kern 3 ist mit einer Kontur 5, hier einer Schräge, versehen. Der Schräge gegenüberliegend ist am Kern 4 ein magnetfeld-empfindlicher Sensor 6 angeordnet, der als Hallsensor, magnetoresistiver Sensor o. dgl. ausgebildet sein kann.

Infolge der als Schräge ausgebildeten Kontur 5 ändert sich bei einer Drehung des Kerns 3 um die Achse Z der Luftspalt 7 zwischen den beiden Kernen 3 und 4. Diese Änderung des Luftspaltes 7 bewirkt eine Änderung des magnetischen Flusses, der mit dem magnetfeld-empfindlichen Sensor 6 gemessen werden kann. Der gemessene magnetische Fluß steht dabei in direktem Verhältnis zum Drehwinkel zwischen den beiden Kernen 3 und 4.

Mit Hilfe dieser Ausgestaltung ist es möglich, nicht nur Daten und/oder Energie zu übertragen, sondern auch die relative Position der beiden Kerne 3 und 4 zueinander zu ermitteln.

Die Figuren 2 und 3 zeigen eine weitere Ausführungsform, bei welcher der induktive Übertrager als Linearübertrager ausgebildet ist. Mit einem solchen Linearübertrager können z. B. bei ausbaubaren Sitzen in Kfz Signale von Bedienelementen und Seitenairbags oder Energie für Sitzheizung oder Stellmotoren übertragen werden und zusätzlich kann die Position der Sitze bei automatischer Sitzverstellung gemessen werden.

Der Linearübertrager nach den Figuren 2 und 3 arbeitet nach dem gleichen Prinzip wie der Drehübertrager nach Figur 1. Es sind ebenfalls zwei Spulen 1, 2 mit je einem Kern 3, 4 vorgesehen, wobei die beiden Kerne 3, 4 im Querschnitt U-förmig ausgebildet sein können. Sie können jedoch auch L-förmig ausgebildet werden. Die Spule 2 ist mit ihrem Kern 3 in Richtung der Pfeile X in Figur 2 bewegbar. Der Kern 4 ist an seiner dem Kern 3 zugewandten Seite mit einer Kontur 5 versehen, die wie beim Ausführungsbeispiel nach Figur 1 als Schräge ausgebildet ist. Die Schräge ist dabei an mindestens einem freien Schenkel des U ausgebildet. Auf der der Schräge gegenüberliegenden Seite ist am Kern 3 an zumindest einem freien Schenkel des U ein Sensor 6 angeordnet. Sofern beide freien Schenkel des U von Kern 4 mit einer Kontur 5 versehen sind, ist es auch möglich, an beiden freien Schenkeln des U von Kern 3 einen Sensor 6 anzubringen.

Durch eine Bewegung des Kerns 3 in Richtung der Pfeile X in Figur 2 ändert sich der Luftspalt 7 zwischen den beiden Kernen 3 und 4. Dadurch kommt es zu einer Änderung des Magnetflusses, der von dem Sensor 6 gemessen werden kann. Der gemessene magnetische Fluß steht dabei in direktem Verhältnis zur Position der beiden Kernen 3 und 4 zueinander.

In beiden Ausführungsbeispielen ist nur die Spule 1 im Kern 4 stromdurchflossen, während die Spule 2 im Kern 3 nicht stromdurchflossen ist und nur zur Induktion mit der Spule 1 im Kern 3 dient.

Die vorhergehende Beschreibung der Ausführungsbeispiele gemäß der vorliegenden Erfindung dient nur zu illustrativen Zwecken und nicht zum Zwecke der Beschränkung der Erfindung. Im Rahmen der Erfindung sind verschiedene Änderungen und Modifikationen möglich, ohne den Umfang der Erfindung sowie ihre Äquivalente zu verlassen.

## Patentansprüche

1. Induktiver Übertrager bestehend aus zwei Spulen (1, 2) mit je einem Kern (3, 4), wobei die beiden Kerne (3, 4) relativ zueinander bewegbar sind, wobei der Übertrager die gleichzeitige Übertragung von Daten und/oder Energie sowie von der Position der beiden Kerne zueinander ermöglicht, und wobei die Übertragung von Daten und/oder Energie mittels zwischen Spule (1, 2) und Kern (3, 4) bewirkter Induktion erfolgt, und wobei die Bestimmung der Position der beiden Kerne (3, 4) zueinander durch die Messung des zwischen den beiden Spulen (1, 2) herrschenden Magnetfeldes mit Hilfe eines magnetfeldempfindlichen Sensor (6) erfolgt.

2. Induktiver Übertrager nach Anspruch 1, **dadurch gekennzeichnet dass** zumindest ein Kern (3, 4) mit einer Kontur (5) versehen ist, die eine Änderung des Magnetflusses im magnetfeldempfindlichen Sensor (6) hervorruft.

3. Induktiver Übertrager nach Anspruch 2, **dadurch gekennzeichnet dass** die Kontur (5) des einen Kerns (3, 4) dem anderen Kern (3, 4) zugewandt ist.

4. Induktiver Übertrager nach Anspruch 2, oder 3, wobei die Kontur (5) als Schräge ausgebildet ist.

5. Induktiver Übertrager nach einem der Ansprüche 2 bis 4, **dadurch gekennzeichnet, dass** der Sensor (6) und die Kontur (5) sich gegenüberliegend angeordnet sind.

6. Induktiver Übertrager nach einem der Ansprüche 1 bis 5, **dadurch gekennzeichnet, dass** der Sensor (6) als Hallsensor, magnetoresistiver Sensor oder dergleichen ausgebildet ist.

7. Induktiver Übertrager nach einem der Ansprüche 1 bis 6, **dadurch gekennzeichnet, dass** der Sensor (6) im Luftspalt (7) zwischen den beiden Kernen (3, 4) angeordnet ist.

8. Induktiver Übertrager nach einem der Ansprüche 2 bis 6, **dadurch gekennzeichnet, dass** der Sensor (6) an dem einen Kern (3, 4) und die Kontur (5) an dem anderen Kern (3, 4) angeordnet sind.

9. Induktiver Übertrager nach einem der Ansprüche 2 bis 6, **dadurch gekennzeichnet, dass** der Sensor (6) und die Kontur (5) an dem gleichen Kern (3, 4) angeordnet sind.

10. Induktiver Übertrager nach einem der Ansprüche 1 bis 9, **dadurch gekennzeichnet, dass** die Relativbewegung der beiden Kerne (3, 4) zueinander eine Drehbewegung ist.

11. Induktiver Übertrager nach einem der Ansprüche 1 bis 9, **dadurch gekennzeichnet, dass** die Relativbewegung der beiden Kerne (3, 4) zueinander eine Linearbewegung ist.

12. Induktiver Übertrager nach einem der Ansprüche 2 bis 11, **dadurch gekennzeichnet, dass** die Kerne (3, 4) im Querschnitt L-förmig ausgebildet sind und die Kontur (5) an einem Schenkel des L ausgebildet ist.

13. Induktiver Übertrager nach einem der Ansprüche 2 bis 11, **dadurch gekennzeichnet, dass** die Kerne (3, 4) im Querschnitt U-förmig ausgebildet sind und die Kontur (5) an mindestens einem freien Schenkel des U ausgebildet ist.

## Claims

1. Inductive transmitter comprising two coils (1, 2) each having one core (3, 4), it being possible for the two cores (3, 4) to move relative to one another, the transmitter making it possible to simultaneously transmit data and/or power and determine the position of the two cores in relation to one another, and the data and/or power being transmitted by means of induction produced between the coil (1, 2) and the core (3, 4), and the position of the two cores (3, 4) in relation to one another being determined by measuring the magnetic field prevailing between the two coils (1, 2) with the aid of a sensor (6) which is sensitive to magnetic fields.

2. Inductive transmitter according to Claim 1, **characterized in that** at least one core (3, 4) is provided with a contour (5) which brings about a change in the magnetic flux in the sensor (6) which is sensitive to magnetic fields.

3. Inductive transmitter according to Claim 2, **characterized in that** the contour (5) of one core (3, 4) faces the other core (3, 4).

4. Inductive transmitter according to Claim 2 or 3, the contour (5) being in the form of a slope.

5. Inductive transmitter according to one of Claims 2 to 4, **characterized in that** the sensor (6) and the contour (5) are arranged opposite one another.

6. Inductive transmitter according to one of Claims 1 to 5, **characterized in that** the sensor (6) is in the form of a Hall sensor, magnetoresistive sensor or the like.

7. Inductive transmitter according to one of Claims 1 to 6, **characterized in that** the sensor (6) is arranged in the air gap (7) between the two cores (3, 4).

8. Inductive transmitter according to one of Claims 2 to 6, **characterized in that** the sensor (6) is arranged on one core (3, 4) and the contour (5) is arranged on the other core (3, 4).

9. Inductive transmitter according to one of Claims 2 to 6, **characterized in that** the sensor (6) and the contour (5) are arranged on the same core (3, 4).

10. Inductive transmitter according to one of Claims 1 to 9, **characterized in that** the relative movement of the two cores (3, 4) in relation to one another is a rotary movement.

11. Inductive transmitter according to one of Claims 1 to 9, **characterized in that** the relative movement of the two cores (3, 4) in relation to one another is a linear movement.

12. Inductive transmitter according to one of Claims 2 to 11, **characterized in that** the cores (3, 4) are L-shaped in cross section and the contour (5) is formed on one limb of the L.

13. Inductive transmitter according to one of Claims 2 to 11, **characterized in that** the cores (3, 4) are U-shaped in cross section and the contour (5) is formed on at least one free limb of the U.

## Revendications

1. Translateur inductif constitué de deux bobines (1, 2) ayant chacune un noyau (3, 4), les deux noyaux (3, 4) pouvant être déplacés l'un par rapport à l'autre, le translateur permettant la transmission simultanée de données et/ou d'énergie ainsi que la position des deux noyaux l'un par rapport à l'autre et où la transmission de données et/ou d'énergie se réalise au moyen de l'induction produite entre bobine (1, 2) et noyau (3, 4) et où la détermination de la position de l'un par rapport à l'autre des deux noyaux (3, 4) s'effectue par la mesure du champ magnétique régnant entre les deux bobines (1, 2) à l'aide d'un capteur (6) sensible au champ magnétique.

2. Translateur inductif selon la revendication 1,
**caractérisé en ce qu'**
au moins un noyau (3, 4) est pourvu d'un contour (5) qui appelle une modification du flux magnétique dans le capteur sensible aux champs magnétiques (6).

3. Translateur inductif selon la revendication 2,
**caractérisé en ce que**
le contour (5) d'un noyau (3, 4) est dirigé vers l'autre noyau (3, 4).

4. Translateur inductif selon la revendication 2 ou 3,
dans lequel
le contour (5) est constitué en biseau.

5. Translateur inductif selon l'une quelconque des revendications 2 à 4,
**caractérisé en ce que**
le capteur (6) et le contour (5) sont disposés face à face.

6. Translateur inductif selon l'une quelconque des revendications 1 à 5,
**caractérisé en ce que**
le capteur (6) est constitué en tant que capteur à effet Hall, magnétorésistif ou semblable.

7. Translateur inductif selon l'une quelconque des revendications 1 à 6,
**caractérisé en ce que**
le capteur (6) est disposé dans l'entrefer (7) entre les deux noyaux (3, 4).

8. Translateur inductif selon l'une quelconque des revendications 2 à 6,
**caractérisé en ce que**
le capteur (6) est disposé sur un noyau (3, 4) et le contour (5) sur l'autre noyau (3, 4).

9. Translateur inductif selon l'une quelconque des revendications 2 à 6,
**caractérisé en ce que**
le capteur (6) et le contour (5) sont disposés sur le même noyau (3, 4).

10. Translateur inductif selon l'une quelconque des revendications 1 à 9,
**caractérisé en ce que**
le mouvement relatif des deux noyaux (3, 4) l'un par rapport à l'autre est un mouvement de rotation.

11. Translateur inductif selon l'une quelconque des revendications 1 à 9,
**caractérisé en ce que**
le mouvement relatif des deux noyaux (3, 4) l'un par rapport à l'autre est un mouvement linéaire.

12. Translateur inductif selon l'une quelconque des revendications 2 à 11,
**caractérisé en ce que**
les noyaux (3, 4) ont une section transversale en forme de L et le contour (5) est formé sur l'une des branches du L.

13. Translateur inductif selon l'une quelconque des revendications 2 à 11,
**caractérisé en ce que**
les noyaux (3, 4) ont une section transversale en forme de U et le contour (5) est formé au moins sur une branche libre du U.
